# EUROPÄISCHE PATENTSCHRIFT

(11) **EP 4 079 593 B1**
(45) Veröffentlichungstag und Bekanntmachung des Hinweises auf die Patenterteilung: **07.01.2026**
(21) Anmeldenummer: 22169782.4
(22) Anmeldetag: 25.04.2022
(51) Int. Cl.: H01R 4/64, B61F 5/50

(54) **SCHIENENFAHRZEUG MIT KABELLOSER ERDUNG**
RAILWAY VEHICLE WITH WIRELESS GROUNDING
VÉHICULE FERROVIAIRE POURVU DE MISE À LA TERRE SANS FIL

(30) Priorität: 23.04.2021 DE 102021110519
(43) Veröffentlichungstag der Anmeldung: 26.10.2022
(73) Patentinhaber: Windhoff Bahn- und Anlagentechnik GmbH, 48431 Rheine (DE)
(72) Erfinder: Stegemann, Klaus, 48477 Hörstel (DE); Koopmann, Gerrit, 48488 Emsbüren (DE); Loerakker, Jens, 48429 Rheine (DE); Belting, Arnold, 48477 Hörstel (DE)
(74) Vertreter: Patentanwälte Olbricht Buchhold Keulertz

(56) Entgegenhaltungen:
- EP-A1- 2 894 719
- WO-A1-2017/102803
- WO-A1-2019/016347
- CN-U- 208 489 367
- DE-A1- 102011 051 137
- DE-U1- 29 601 672
- DE-U1- 29 601 672

## Beschreibung

Die Erfindung betrifft ein Schienenfahrzeug nach dem Oberbegriff des Anspruchs 1.

Gattungsgemäße Schienenfahrzeuge sind aus der Praxis bekannt. Als Rahmen werden dabei die Elemente der tragenden Struktur des Schienenfahrzeugs bezeichnet, und als Aufbau die Bauteile, Baugruppen oder Module, die an dieser tragenden Struktur befestigt werden. Zur Befestigung werden Bolzen verwendet, beispielsweise Niete oder typischerweise Schrauben. Als Fahrwerk, welches ebenfalls an der tragenden Struktur gehalten wird, werden die Elemente des Schienenfahrzeugs bezeichnet, die sich zwischen der tragenden Struktur und den Schienen angeordnet sind auf denen das Schienenfahrzeug fährt.

Grundsätzlich müssen sämtliche Komponenten eines Schienenfahrzeugs geerdet sein. Insbesondere gelten strenge Anforderungen hinsichtlich der Erdung bei Aufbauten, bei denen eine erhöhte Wahrscheinlichkeit besteht, dass eine möglicherweise gerissene und unter elektrischer Spannung stehende Oberleitung auf derartige Module oder Baugruppen fallen kann. Bei den bekannten Schienenfahrzeugen werden daher die Aufbauten über Erdungskabel mit dem Rahmen verbunden, die an zumindest einem oder an beiden ihrer Enden mit dem jeweiligen Element des Schienenfahrzeugs verschraubt werden. Da sowohl die Schienen als auch das Fahrwerk als auch der Rahmen jeweils aus Stahl bestehen, also aus elektrisch leitenden Werkstoffen, kann mittels der Erdungskabel eine Erdung des Aufbaus gewährleistet werden, da eine elektrisch leitfähige Verbindung vom Aufbau über den Rahmen und das Fahrwerk bis zu den Schienen, und mittels der Schienen bis in den Untergrund gegeben ist.

Je nach Anforderungen weisen die Erdungskabel wirksame Querschnitte von 95 mm² oder mehr auf. Dabei besteht das Problem, dass die Erdungskabel durch Metalldiebe von dem Schienenfahrzeug gelöst werden können. Da abgesehen von der nun beeinträchtigten Erdung das Schienenfahrzeug anschließend nach wie vor voll funktionsfähig ist, besteht einerseits die Gefahr, dass die Entfernung der Erdungskabel unbemerkt bleibt, und andererseits kann die Gefahr bestehen, dass trotz Feststellung des Verlusts der Erdungskabel das Schienenfahrzeug nach wie vor genutzt wird, so dass letztlich das Personal des Schienenfahrzeugs einer erhöhten Gefährdung ausgesetzt ist.

Aus der DE 196 03 511 A1 ist ein Wagenkasten eines Schienenfahrzeugs bekannt, der eigens mit so genannten Erdungsteilen versehen ist. Die Erdungsteile weisen jeweils einen Erdungshalter auf, der in Art einer Konsole ausgestaltet sind und an den ein als Erdungsseil bezeichnetes Erdungskabel angeschraubt werden kann.

Aus der DE 10 2011 051 137 A1 ist ein Befestigungselement bekannt, das aus einer Blindnietmutter und einer eingedrehten Befestigungsschraube besteht. Masseschuhe an den Enden von Erdungskabeln sind zwischen der Blindnietmutter und dem Kopf der Befestigungsschraube eingespannt. Die Schraube wird nicht für die Befestigung der Bauteile genutzt, sondern das Befestigungselement dient zur Schaffung eines elektrischen Massepunkts, also zur elektrisch leitfähigen Anbringung der Masseschuhe in ein Blech- oder sonstiges Bauteil eines Kraftfahrzeugs, insbesondere im Reparaturfall, um abgerissene Massebolzen zu ersetzen.

Aus der DE 29601672 U1 ist ein Wagenkasten eines Schienenfahrzeuges mit Erdungsteilen bekannt. Die Erdungsteile sind für das Erden von elektrischen Komponenten gegenüber dem Wagenkasten-Rohbau vorgesehen. Das Erden der elektrischen Komponenten erfolgt - wie im Schienenfahrzeugbau üblich - mit Hilfe von Erdungsseilen, die durch Schrauben mit den Erdungsteilen verbunden werden. Es kann aus Korrosionsgründen im Erdungshalter ein Gewindeeinsatz aus Edelstahl gehaltert sein, der dem Anschrauben eines solchen Erdungsseiles dient. Weiter ist zum Stand der Technik noch auf die CN 208 489 367 U zu verweisen.

Der Erfindung liegt die Aufgabe zugrunde, ein gattungsgemäßes Schienenfahrzeug dahingehend zu verbessern, dass dieses eine zuverlässige und dauerhaft sichergestellte Erdung ermöglicht.

Diese Aufgabe wird durch ein Schienenfahrzeug mit den Merkmalen des Anspruchs 1 gelöst. Vorteilhafte Ausgestaltungen sind in den Unteransprüchen beschrieben.

Die Erfindung schlägt mit anderen Worten vor, keine außen liegenden, separaten Erdungskabel zu verwenden, sondern vielmehr dort, wo sich ohnehin Kontaktflächen ergeben, Kontaktelemente vorzusehen, die aus einem elektrisch leitenden und korrosionsbeständigen Werkstoff bestehen. Beispielsweise betrifft dies die Stellen, wo der Aufbau mit dem Rahmen verbunden wird oder der Rahmen mit dem Fahrwerk. Korrosionsbeständig heißt in diesem Zusammenhang, dass die Kontaktelemente nicht nur zum Zeitpunkt ihres Einbaus, sondern grundsätzlich aufgrund ihrer Materialeigenschaften gegen Korrosion geschützt sind unter den beim Betrieb des Schienenfahrzeugs auftretenden Bedingungen. Als Schutz gegen Korrosion wird in diesem Zusammenhang verstanden, dass das betreffende Kontaktelement nicht durch Korrosion zerstört wird.

Zusätzliche Bauteile wie die oben erwähnten, von Schienenfahrzeugen bekannten Erdungsteile und Erdungshalter, die in an sich bekannter Weise auf die Verwendung von Erdungskabeln abgestimmt sind, können daher vorschlagsgemäß entfallen. Der vorliegende Vorschlag kommt ohne eine zusätzliche Erdungskonsole aus. Vielmehr wird die sowieso notwendige Auflagefläche, um den Aufbau auf dem Fahrzeugrahmen zu befestigen, für die Erdung der Bauteile genutzt.

Die ebenfalls oben erwähnten, eigens vorgesehenen Befestigungselemente, die an Stelle eines Massebolzens den elektrisch leitfähigen Anschluss von Masseschuhen ermöglichen sollen, also ebenfalls auf die Verwendung von Erdungskabeln abgestimmt sind, können ebenfalls entfallen. Vielmehr werden die sowieso notwendigen Befestigungsstellen, wo der Aufbau auf dem Fahrzeugrahmen befestigt wird, für die Erdung der Bauteile genutzt. Dabei werden keine Komponenten der Verschraubung, wie eine Blindnietmutter und eine darin eingedrehte Befestigungsschraube zur Erdung verwendet, sondern vielmehr die bereits genannten Auflageflächen, wo der Aufbau auf dem Fahrzeugrahmen aufliegt. Dabei ist vorteilhaft, dass in die Verschraubung eindringende Flüssigkeiten die Erdung nicht beeinflussen können. Daher müssen keine korrosionsbeständigen Schrauben verwendet werden, so dass - z. B. im Unterschied zu Edelstahlverschraubungen - Schrauben höherer Festigkeit verwendet werden können. Die Schrauben werden für die ohnehin vorgesehene Befestigung der Bauteile genutzt, und die Erdung ist ein gewünschter "Nebeneffekt", der Bauteile spart, die Herstellung des Schienenfahrzeugs vereinfacht und die Erdung funktionssicherer macht, weil z. B. Erdungskabel, die abgerissen werden könnten, erst gar nicht vorhanden sind.

Erfindungsgemäß ist vorgesehen, dass die Kontaktelemente dadurch elektrisch leitend aneinandergepresst werden, dass an den Verbindungsstellen, beispielsweise wo der Aufbau mit dem Rahmen verbunden wird, die Verbindung mittels Bolzen erfolgt, so dass im Ergebnis die Kontaktflächen mittels der Bolzen in einem elektrisch leitenden Kontakt gehalten werden.

Schließlich ist erfindungsgemäß weiterhin vorgesehen, dass die Kontaktelemente auch an den Bestandteil des Schienenfahrzeugs elektrisch leitend anschließen, an dem sie befestigt sind, also entweder mit dem Aufbau oder mit dem Rahmen elektrisch leitfähig verbunden sind.

Durch die erfindungsgemäße Ausgestaltung des Schienenfahrzeugs wird erstens die Montage des Schienenfahrzeugs vereinfacht, da bei der ohnehin erforderlichen Befestigung des Aufbaus am Rahmen automatisch gleichzeitig auch die Erdung gewährleistet wird, ohne dass es zusätzlicher Montageschritte wie der Montage eines Erdungskabels bedarf. Zweitens ist eine Erdung des Aufbaus gewährleistet, solange der Aufbau am Rahmen des Schienenfahrzeugs befestigt ist. Drittens ist das Schienenfahrzeug besser gegen Vandalismus geschützt, da keine separaten Erdungskabel Verwendung finden, die demontiert werden könnten. Die Kontaktelemente liegen gut geschützt im Bereich der Verbindungsstellen, wo der Aufbau mittels der Bolzen mit dem Rahmen des Schienenfahrzeugs verbunden ist. Durch diesen verbesserten Vandalismusschutz wird einerseits die Sicherheit für das Personal des Schienenfahrzeugs verbessert und andererseits ein ansonsten erforderlicher Wartungsaufwand reduziert, der durch den notwendigen Ersatz von Erdungskabeln entstehen würde.

Bei ansonsten grundsätzlich unveränderter Konstruktion eines Schienenfahrzeugs kann das Schienenfahrzeug dadurch erfindungsgemäß ausgestaltet werden, dass im Bereich von Befestigungsstellen, beispielsweise Verschraubungsstellen, Edelstahlbleche einerseits am Rahmen und andererseits am Aufbau vorgesehen sind, die miteinander in Kontakt geraten, wenn der Aufbau an den Befestigungsstellen mit dem Rahmen verbunden wird. Nachfolgend wird stets die Befestigung des Aufbaus am Rahmen rein beispielhaft mithilfe von Schrauben erwähnt, ohne dass die Erfindung auf die Ausgestaltung der Bolzen als Schrauben eingeschränkt ist.

In einer Ausgestaltung wird eine besonders sichere Kontaktierung dadurch ermöglicht, dass in eine Bohrung des Rahmens, die zur Aufnahme der Bolzen vorgesehen ist, eine elektrisch leitfähige Hülse eingesetzt ist, die das Kontaktelement des Rahmens bildet. Insbesondere vorteilhaft können an sämtlichen Verschraubungsstellen, an denen der Aufbau mit dem Rahmen verbunden wird, derartige Hülsen als Kontaktelemente vorgesehen sein. Die Hülse weist einen solchen Innendurchmesser auf, dass der Bolzen in die Hülse eingesteckt werden und die Hülse durchsetzen kann. Die Hülse ist ihrerseits elektrisch leitend an den Rahmen angeschlossen. Durch den Anpressdruck bei der Herstellung der Verschraubung wird eine für die Erdung hervorragende elektrische Kontaktierung der Schraube mit der Hülse gewährleistet.

Um eine optimale elektrische Kontaktierung zwischen der Hülse und dem Rahmen zu gewährleisten, ist der Rahmen vorzugsweise frei von einer Oberflächenbeschichtung in dem Bereich, in welchem er die Hülse kontaktiert. Um in diesem Bereich eine Korrosion des Rahmens auszuschließen, die den elektrischen Widerstand zwischen Hülse und Rahmen unerwünscht erhöhen könnte, schließt die Hülse vorteilhaft an ihren beiden Enden jeweils wasserdicht an den Rahmen an. Die Hülse kann beispielsweise in den Rahmen des Schienenfahrzeugs eingeschweißt sein, so dass sie an ihren beiden Enden sowohl wasserdicht als auch elektrisch leitend an den Rahmen anschließt. Alternativ können separate Dichtungselemente Verwendung finden wie z.B. O-Ringe oder dergleichen, insbesondere aber auch elektrisch leitfähige Dichtungselemente wie z.B. Kupferringe.

Die korrosionsbeständigen Kontaktelemente können beispielsweise aus einer Aluminium- oder Kupferlegierung bestehen, die aufgrund ihrer Aluminium- oder Kupferanteile eine hervorragende elektrische Leitfähigkeit aufweisen können. Derartige Werkstoffe wie Aluminium oder Kupfer oxidieren zwar, wie Stahl auch, sind also letztlich nicht korrosionsfrei, jedoch bilden sie an ihrer Oberfläche eine Oxidschicht, die einen Schutz des übrigen Materials vor weiterer Oxidation bietet, so dass diese Werkstoffe im Sinne des vorliegenden Vorschlags korrosionsbeständig sind. Im Unterschied dazu bildet bei den meisten Stahlsorten die als Rost bezeichnete Oxidschicht keinen derartigen Schutz, so dass das rostende Bauteil bei den meisten Stahllegierungen durch den Rost zerstört wird und dementsprechend weder korrosionsfrei noch korrosionsbeständig ist.

Insbesondere kann eine Aluminium und Kupfer enthaltende Ausgestaltung der Kontaktelemente darin bestehen, dass ein Grundbauteil aus Aluminium - z.B. eine Platte - galvanische mit einer Kupfer enthaltenden Oberflächenschicht versehen wird, die beispielsweise eine Schichtdicke von etwa 1 mm aufweisen kann. Ein solches Aluminiumbauteil kann beispielsweise Verwendung finden, wenn es als Kontaktelement mit einer Fahrzeugkomponente verschweißt werden soll, die ebenfalls aus Aluminium besteht, wie dies aus Gewichtsgründen beispielsweise für Komponenten des Aufbaus vorgesehen sein kann, z.B. für eine Plattform. In diesem Fall kann die Kupferbeschichtung mechanisch dort abgetragen werden, wo eine Verschweißung des Kontaktelements mit der Fahrzeugkomponente erfolgen soll, so dass diese Verschweißung problemlos möglich ist.

Die Kontaktelemente können vorzugsweise aus einer nicht rostenden Edelstahllegierung bestehen, so dass das Kontaktelement sowohl korrosionsbeständig als auch korrosionsfrei ist. Auf diese Weise ist eine gute elektrische Leitfähigkeit gewährleistet, die auch über die gesamte Nutzungsdauer hinweg beibehalten wird, da an der Oberfläche des Edelstahl-Kontaktelements keine Oxidschicht entsteht, die andere elektrische Eigenschaften aufweist als das unter der Oberfläche befindliche Grundmaterial.

Eine gute elektrische Kontaktierung zwischen der Hülse und dem Rahmen kann dadurch ermöglicht werden, dass die Hülse entlang ihrem Umfang den Rahmen elektrisch leitend kontaktiert. Beispielsweise kann die Hülse in die Bohrung des Rahmens eingepresst sein.

Vorteilhaft kann die Hülse einen umlaufenden Kragen an der Seite aufweisen, die zum Aufbau weist, so dass am Rahmen des Schienenfahrzeugs eine möglichst großflächige Kontaktfläche bereitgestellt wird, der eine entsprechende Kontaktfläche des Aufbaus angelegt werden kann, wenn der Aufbau mit dem Rahmen verbunden wird.

In einer Ausgestaltung kann auf die oben erwähnten Hülsen verzichtet und die Anzahl der benötigten Bauteile reduziert werden, wenn eine Platte das rahmenseitige Kontaktelement bildet. Die Platte wird auf den Rahmen gelegt und ersetzt somit den ansonsten auf dem Rahmen aufliegenden Kragen einer der erwähnten Hülsen. Dabei kann die Platte so groß bemessen sein, dass sie sich über zwei oder mehr Bohrungen erstreckt, die zur Aufnahme der Bolzen im Rahmen angeordnet sind, so dass dementsprechend mehrere Hülsen durch die eine Platte ersetzt werden können. Bei geeigneter Werkstoffauswahl kann die Platte ringsum umlaufend mit dem Rahmen verschweißt werden, so dass sie nicht von Feuchtigkeit unterwandert werden kann und so die Inneren Oberflächen der zur Aufnahme der Bolzen vorgesehenen Bohrungen vor Korrosion geschützt sind.

Ein Ausführungsbeispiel der Erfindung wird anhand der rein schematischen Darstellung nachfolgend näher erläutert

Dabei ist in der Zeichnung ein Ausschnitt aus einem Schienenfahrzeug 1 dargestellt, in Art eines Vertikalschnitts durch den Bereich zweier Verschraubungsstellen, an denen ein Aufbau 2 mit einem Rahmen 3 des Schienenfahrzeugs 1 verbunden ist. Der Aufbau 2 kann beispielsweise ein Gehäuse eines bestimmten Aggregats sein, es kann sich bei dem dargestellten Aufbau 2 aber auch um eine Befestigungslasche handeln, welche Teil einer größeren Komponente ist. Diese Befestigungslasche ist als Schweißkonstruktion ausgestaltet und weist einen Querschnitt ähnlich einem Doppel-T-Träger auf. Der dargestellte Bereich des Rahmens 3 kann beispielsweise als Obergurt eines Fahrzeugrahmens ausgestaltet sein.

Der Rahmen 3 weist an den beiden Verschraubungsstellen jeweils eine Bohrung 4 auf. Der Durchmesser der Bohrung 4 ist so groß bemessen, dass ein Freiraum um einen Bolzen 5 herum verbleibt. Bei dem dargestellten Ausführungsbeispiels vorgesehen, dass die Bolzen 5 als Schrauben ausgestaltet sind. Zwischen einer Mutter 7 und dem Rahmen 3 sowie zwischen dem Schraubenkopf des Bolzens 5 und dem daran angrenzenden, unter dem Schraubenkopf befindlichen Abschnitt des Aufbaus 2 sind jeweils Zwischenscheiben 6 und 8 aus unterschiedlichen Materialien angeordnet, welche zur Lastverteilung und auch zur Abdichtung dienen, so dass beispielsweise die Oberfläche des Rahmens 3 im Bereich der Bohrung 4 nach unten hin durch die Zwischenscheiben 6 abgedichtet werden.

Auf der Oberseite des Rahmens 3, also zum Aufbau 2 hin, liegt eine Platte 10, so dass ein großflächiger Kontaktbereich bereitgestellt wird. Entlang des äußeren Umfangs kann die Platte 10 mit dem Rahmen 3 verschweißt sein, um einen wasserdichten Anschluss der Platte 10 an den Rahmen 3 zu gewährleisten, so dass die Innenflächen der Bohrungen 4 vor Korrosion geschützt sind.

Die Platte 10 stellt ein Kontaktelement des Rahmens 3 dar, dem ein Kontaktelement des Aufbaus 2 elektrisch leitend anliegt, welches als Platte 9 ausgestaltet ist. Die beiden Platten 9 und 10 bestehen aus Edelstahl und sind dementsprechend korrosionsbeständig. Die Platte 9 weist Bohrungen auf, durch welche sich die beiden Bolzen 5 erstrecken, so dass bei Fertigstellung der Verschraubung die Kontaktelemente des Aufbaus 2 und des Rahmens 3, nämlich die Platten 9 und10, aneinandergepresst werden und eine elektrisch leitfähige Verbindung schaffen, die einen Teilabschnitt einer Erdung des Schienenfahrzeugs 1 bildet.

### Bezugszeichen:

- 1: Schienenfahrzeug
- 2: Aufbau
- 3: Rahmen
- 4: Bohrung
- 5: Bolzen
- 6: Zwischenscheibe
- 7: Mutter
- 8: Zwischenscheibe
- 9: Platte
- 10: Platte

## Patentansprüche

1. Schienenfahrzeug (1), das dazu bestimmt ist, auf Schienen zu fahren,
mit einem Rahmen (3),
einem am Rahmen (3) gehaltenen Fahrwerk,
und mit einem Bauteil oder einer Baugruppe, die als Aufbau (2) bezeichnet und auf dem Rahmen (3) mithilfe von Bolzen (5) mechanisch befestigt ist,
wobei im Bereich der Bolzen (5) jeweils Kontaktflächen vorhanden sind, an denen der Aufbau (2) jeweils den Rahmen (3) kontaktiert,
und wobei der Aufbau (2) mit dem Rahmen (3) elektrisch leitend in der Art verbunden ist,
dass der Aufbau (2) über den Rahmen (3), das Fahrwerk und die Schienen geerdet ist,
**dadurch gekennzeichnet,**
**dass** im Bereich der Kontaktflächen sowohl am Aufbau (2) als auch am Rahmen (3) Kontaktelemente aus einem elektrisch leitenden, korrosionsbeständigen Werkstoff in der Art angeordnet sind,
**dass** die Kontaktelemente mittels der Bolzen (5) elektrisch leitend aneinander gepresst sind,
wobei die Kontaktelemente jeweils an den Aufbau (2) oder Rahmen (3), an dem sie befestigt sind, elektrisch leitend anschließen.

2. Schienenfahrzeug nach Anspruch 1,
**dadurch gekennzeichnet,**
**dass** ein rahmenseitiges Kontaktelement als elektrisch leitende Hülse ausgestaltet ist, welche in einer zur Aufnahme eines Bolzens (5) bestimmten Bohrung (4) des Rahmens (3) angeordnet ist,
wobei der Innendurchmesser der Hülse die Aufnahme des Bolzens (5) ermöglichend bemessen ist,
und die Hülse elektrisch leitend an den Rahmen (3) anschließt,
wobei die Hülse entlang ihrem Umfang den Rahmen (3) elektrisch leitend kontaktiert und auf ihrer zum Aufbau (2) weisenden Seite einen umlaufenden Kragen (10) aufweist.

3. Schienenfahrzeug nach Anspruch 2,
**dadurch gekennzeichnet,**
**dass** die Hülse jeweils an ihren beiden Enden wasserdicht an den Rahmen (3) anschließt.

4. Schienenfahrzeug nach einem der vorhergehenden Ansprüche,
**dadurch gekennzeichnet,**
**dass** die Kontaktelemente aus einer Edelstahllegierung bestehen.

5. Schienenfahrzeug nach Anspruch 2,
**dadurch gekennzeichnet,**
**dass** die Hülse in den Rahmen (3) eingeschraubt ist.

6. Schienenfahrzeug nach Anspruch 1,
**dadurch gekennzeichnet,**
**dass** ein rahmenseitiges Kontaktelement als elektrisch leitende Platte (10) ausgestaltet ist, welche eine zur Durchführung eines Bolzens (5) bestimmte Bohrung (4) aufweist, wobei die Platte (10) elektrisch leitend an den Rahmen (3) anschließt.

## Claims

1. Rail vehicle (1) which is intended to run on rails, comprising a frame (3),
a chassis mounted on the frame (3),
and comprising a component or an assembly which is referred to as a superstructure (2) and is mechanically secured on the frame (3) by way of bolts (5),
wherein there are contact surfaces in the region of each of the bolts (5), the superstructure (2) contacting the frame (3) at each of the contact surfaces,
and wherein the superstructure (2) is electrically conductively connected to the frame (3) in such a way
that the superstructure (2) is earthed via the frame (3), the chassis and the rails,
**characterized**
**in that** contact elements composed of an electrically conductive, corrosion-resistant material are arranged in the region of the contact surfaces both on the superstructure (2) and on the frame (3) in such a way
that the contact elements are electrically conductively pressed against each other by way of the bolts (5),
wherein the contact elements are each electrically conductively connected to the superstructure (2) or frame (3) to which they are secured.

2. Rail vehicle according to Claim 1,
**characterized**
**in that** a frame-side contact element is configured as an electrically conductive sleeve which is arranged in a hole (4) in the frame (3) intended for receiving a bolt (5),
wherein the inside diameter of the sleeve is dimensioned to allow for the bolt (5) to be received,
and the sleeve is electrically conductively connected to the frame (3),
wherein the sleeve, along its circumference, electrically conductively contacts the frame (3) and, on its side facing the superstructure (2), has an encircling collar (10).

3. Rail vehicle according to Claim 2,
**characterized**
**in that** the sleeve is connected to the frame (3) in a watertight manner at both of its ends.

4. Rail vehicle according to any of the preceding claims,
**characterized**
**in that** the contact elements consist of a stainless steel alloy.

5. Rail vehicle according to Claim 2,
**characterized**
**in that** the sleeve is screwed into the frame (3).

6. Rail vehicle according to Claim 1,
**characterized**
**in that** a frame-side contact element is configured as an electrically conductive plate (10) which has a hole (4) intended for a bolt (5) to pass through, wherein the plate (10) is electrically conductively connected to the frame (3).

## Revendications

1. Véhicule sur rails (1), qui se destine à circuler sur des rails,
avec un châssis (3),
un bogie maintenu sur le châssis (3),
et avec un composant ou un module, qui est désigné en tant superstructure (2) et est fixé mécaniquement à l'aide de boulons (5) sur le châssis (3),
des surfaces de contact, sur lesquelles la superstructure (2) vient en contact respectivement avec le châssis (3), étant présentes dans la zone des boulons (5),
et la superstructure (2) étant raccordée de manière électriquement conductrice au châssis (3) de telle manière
que la superstructure (2) est mise à la terre par le châssis (3), le bogie et les rails,
**caractérisé en ce**
**que** des éléments de contact composés d'un matériau résistant à la corrosion, électriquement conducteurs sont disposés dans la zone des surfaces de contact à la fois sur la superstructure (2) et sur le châssis (3) de telle manière
**que** les éléments de contact sont pressés les uns contre les autres de manière électriquement conductrice au moyen des boulons (5),
les éléments de contact étant connectés de manière électriquement conductrice chacun à la superstructure (2) ou au châssis (3), sur laquelle/lequel ils sont fixés.

2. Véhicule sur rails selon la revendication 1, **caractérisé en ce**
**qu'**un élément de contact côté châssis est configuré en tant que douille électriquement conductrice, laquelle est disposée dans un alésage (4) du châssis (3), se destinant à recevoir un boulon (5),
le diamètre intérieur de la douille étant dimensionné de manière à permettre la réception du boulon (5),
et la douille étant connectée de manière électriquement conductrice au châssis (3),
la douille venant en contact de manière électriquement conductrice le long de sa périphérie avec le châssis (3) et comportant, sur son côté pointant vers la superstructure (2), un rebord périphérique (10).

3. Véhicule sur rails selon la revendication 2,
**caractérisé en ce**
**que** la douille est connectée respectivement sur ses deux extrémités de manière imperméable au châssis (3).

4. Véhicule sur rails selon l'une des revendications précédentes,
**caractérisé en ce**
**que** les éléments de contact sont constitués d'un alliage en acier inoxydable.

5. Véhicule sur rails selon la revendication 2,
**caractérisé en ce**
**que** la douille est vissée dans le châssis (3).

6. Véhicule sur rails selon la revendication 1,
**caractérisé en ce**
**qu'**un élément de contact côté châssis est configuré en tant que plaque électriquement conductrice (10), laquelle comporte un alésage (4) se destinant au passage d'un boulon (5), la plaque (10) étant connectée de manière électriquement conductrice au châssis (3).
